# EUROPÄISCHE PATENTSCHRIFT

(11) **EP 0 200 876 B1**
(45) Veröffentlichungstag und Bekanntmachung des Hinweises auf die Patenterteilung: **02.11.1988**
(21) Anmeldenummer: 86102960.1
(22) Anmeldetag: 06.03.1986
(51) Int. Cl.: F21S 11/00

(54) **Anordnung zur Ausleuchtung eines Raumes mit Tageslicht**
Arrangement for lighting a room with daylight
Disposition pour l'éclairage d'un local à la lumière du jour

(30) Priorität: 30.04.1985 DE 3515603
(43) Veröffentlichungstag der Anmeldung: 12.11.1986
(73) Patentinhaber: SIEMENS AKTIENGESELLSCHAFT, 80333 München (DE)
(72) Erfinder: Bartenbach, Christian, D-8000 München 70 (DE); Möller, Martin, A-6064 Rum (DE); Lanzenberger, Rudolf, A-6020 Innsbruck (DE)

(56) Entgegenhaltungen:
- EP-A- 0 020 296
- US-A- 4 292 763

## Beschreibung

Die Erfindung betrifft eine Anordnung gemäß Oberbegriff von Anspruch 1.

Eine solche Anordnung ist aus der DE-OS-1 497 348 bekannt. Dabei sind mehrere ebene Reflektoren im Abstand übereinander zwischen zwei Fensterscheiben angeordnet, wobei je zwei benachbarte Reflektoren einen Lichtschacht mit über seine Breite konstantem Querschnitt bilden. Der Diagonalwinkel zwischen einem durch den Lichtschacht verlaufenden Diagonalstrahl und einer Bezugsebene, z. B. der Vertikalebene, ist hier so groß, daß sogar eine unmittelbar am Fenster sitzende Person durch die Lichtschachte ins Freie hinausblicken kann und ihr Auge auch von mehrfach reflektierten Strahlen getroffen wird.

Ein solches Fenster ist praktisch aus allen normalen Blickwinkeln einer Person in dem Raum sehr hell, d.h. seine Leuchtdichte steht in großem Kontrast zu der Leuchtdichte der das Fenster umgebenden Wände.

Aus der CH-PS-194 867 ist es bekannt, das helle Zenitlicht durch Umlenkung über Spiegel und/oder lichtbrechende Platten auf den Arbeitsplatz zu lenken. Dadurch hat das Innenfenster aus der Arbeitsposition gesehen eine besonders hohe Leuchtdichte, die insbesondere in Räumen mit Bildschirmarbeitsplätzen stört.

Der Erfindung liegt daher die Aufgabe zugrunde, Jeden Lichtschacht bei einer Anordnung nach Oberbegriff von Anspruch 1 so auszubilden, daß das gesamte durch ihn hindurchtretende Licht in einen Raumbereich abgestrahlt wird, der oberhalb eines Diagonalwinkels liegt, der so bemessen ist, daß der Diagonalstrahl von einer Person nicht mehr sichtbar ist, die an einem Arbeitsplatz am weitesten entfernt von dem Fenster sitzt.

Die erfindungsgemäße Lösung dieser Aufgabe ist in Anspruch 1 gekennzeichnet. Bei der Erfindung wird das Licht unter solchen Winkeln in den Raum abgestrahlt, daß die Innenfenster auch aus der ungünstigsten Sichtposition dunkel erscheinen. Dagegen werden die reflektierend ausgebildete Decke und die den Lichtschächten gegenüberliegenden Wandungen stark aufgehellt, so daß diese als Sekundärstrahler wirken, die das Licht unter günstigen Winkeln auf den Arbeitsplatz reflektieren. Eine solche Ausleuchtung erspart also nicht nur Energie sondern schafft insbesondere eine sehr günstige, blendungsfreie Arbeitssituation; auch werden auf diese Weise störende Reflexe auf Bildschirmen vermieden.

Die Verteilung des Lichtstromes aus einem Lichtschacht über die Decke und die dem Fenster gegenüberliegende Wandung und insbesondere auch der Einfallswinkel des Lichtes in den Raum oberhalb des Diagonalwinkels ist im Rahmen der Erfindung in weiten Grenzen variierbar: So läßt sich beispielsweise der auf den fensternahen Deckenbereich gelenkte Lichtstrom vor allem durch einen von Null abweichenden Hauptachswinkel einstellen. Der weiter innen im Raum liegende Deckenabschnitt erhält andererseits einen umso größeren Lichtanteil, je kleiner der Neigungswinkel des ebenen Oberreflektors ist.

Ein weiterer Freiheitsgrad besteht darin, die Brennweite des Unterreflektors gleich, kleiner oder größer als die Höhe des Eintrittsfensters zu wählen.

Es liegt im Rahmen der Erfindung, das Innenfenster des Innenlichtschachtes oder die Innenfenster mehrerer übereinander angeordneter Innenlichtschächte in derselben Ebene anzuordnen, die vertikal verlaufen oder mit der Vertikalen einen nach unten offenen spitzen Winkel einschließen kann. In gleicher Weise kann das Eintrittsfenster jedes Lichtschachtes in einer Vertikalebene oder in einer gegen diese geneigten Ebene angeordnet sein.

Mit der Erfindung wird zwar eine ausgezeichnete Abschirmung des unter dem Diagonalstrahl liegenden Raumes erzielt. Das gilt Jedoch nur unter der Voraussetzung, daß kein Störlicht durch Gebäudereflexionen unter ungünstigem Winkel in die Lichtschächte eintritt. Sofern damit aufgrund der Bausituation zu rechnen ist, ist es vorteilhaft, gemäß der in Unteranspruch 9 gekennzeichneten Weiterbildung der Erfindung vor jeden Innenlichtschacht einen Außenlichtschacht zu setzen, der von unten kommendes Störlicht ausblendet. Mit dieser Ausführungsform läßt sich außerdem eine gegebene Fensterfläche optimal ausnutzen, da die Lichteintrittsflächen der Außenlichtschächte lückenlos aneinanderstoßen. Für die Parameter des Außenlichtschachtes und die mit ihm erzielbare Lichtumlenkung und Ausblendung gelten analoge Überlegungen, wie sie anhand des Innenlichtschachtes erläutert wurden. Die Parameter der Lichtschächte lassen sich so bemessen, daß das Licht, das in dem Winkelbereich zwischen Diagonalstrahl und Hauptachse des Außenlichtschachtes einfällt, in einem Winkelbereich in den Innenraum abgestrahlt wird, der seinerseits durch den Diagonalstrahl und die Hauptachse des Innenlichtschachtes begrenzt ist.

Vorzugsweise werden übereinanderliegende Lichtschächte - die auch aus einem Innenlichtschacht und einem Außenlichtschacht bestehen können - durch identische, übereinander angeordnete Formkörper gebildet. Diese können eine so geringe Breite haben, daß sie in dem Zwischenraum zwischen den Scheiben von Verbundfenstern untergebracht werden können. Bei diesen geringen Abmessungen ist es besonders vorteilhaft, die einzelnen Formteile zu extrudieren.

Für die meisten Anwendungsfälle wird es genügen, Formkörper zu schaffen, die zu einer Mittelebene symmetrisch sind, so daß sich Innenlichtschächte und Außenlichtschächte mit spiegelbildlich gleichem Querschnitt ergeben.

Im Rahmen der Erfindung ist es zweckmäßig, unterhalb der Lichttschächte, etwa in Augenhöhe von an Arbeitsplätzen sitzenden Personen, wenigstens ein Sichtfenster anzuordnen, das den Kontakt mit der Außenwelt ermöglicht; dieses sollte jedoch durch eine Jalousie abdeckbar sein.

Ferner ist es zweckmäßig, vor den Lichtschächten einen Sonnenschutz anzuordnen, durch den direktes Sonnenlicht, z. B. mit Hilfe der Retroreflexion, von den Lichtschächten ferngehalten wird.

Weitere Ausgestaltungen der Erfindung sind in den abhängigen Ansprüchen gekennzeichnet.

Die Erfindung wird anhand der Figuren näher erläutert; es zeigen
FIG 1 den Querschnitt durch einen Raum mit erfindungsgemäß angeordneten und ausgebildeten Innenlichtschächten,
FIG 2 einen vergrößerten Querschnitt durch solche Innenlichtschächte,
FIG 3 einen schematischen Querschnitt durch ein Ausführungsbeispiel, bei dem dem Innenlichtschacht ein Außenlichtschacht vorgesetzt ist, und
FIG 4 einen Querschnitt durch einen Teil eines Verbundfensters mit besonders einfachen und wirkungsvoll gestalteten Lichtschächten.

Der in FIG 1 im Querschnitt dargestellte Raum hat in seiner linken Außenwandung ein nicht näher bezeichnetes Fenster, das durch innen davorgesetzte Einbauten in Teilflächen unterteilt ist:

Zunächst ist etwa in Augenhöhe M einer an einem Tisch T sitzenden Person ein Sichtfenster Fio angeordnet, das durch eine Jalousie N verdunkelbar ist. Darüber befinden sich zwei Innenlichtschächte Li1, Li2, deren dem Raum zugewandten, vertikalen Lichtaustrittsflächen als Innenfenster Fi1, Fi2 bezeichnet sind. Sinngemäß sind die nach außen gerichteten Lichteintrittsflächen als Eintrittsfenster Fm1 und Fm2 bezeichnet.

Der zu dem Lichtschacht Li1 gehörende Diagonalstrahl Di1, der durch die Unterkante Ui1 des Innenfensters Fi1 und die Oberkante Om1 des Eintrittsfensters Fm1 geht, schließt mit der Vertikalen einen Diagonalwinkel ai1 ein, der etwas größer als 90° und so bemessen ist, daß dieser Diagonalstrahl aus der Augenhöhe M einer Person nicht mehr sichtbar ist, die an einem Tisch T sitzt, der sich am weitesten von der Fensterfront entfernt befindet. Der Diagonalstrahl Di grenzt also den von einem Lichtschacht direkt ausgeleuchteten Bereich von einer darunterliegenden Sperrzone Z ab, die nur durch Tageslicht ausgeleuchtet wird, das über die reflektierend ausgebildete Decke P und/oder die vertikalen Wandungen des Raumes reflektiert worden ist. Dieses Licht ruft auf einem Bildschirmgerät G praktisch keine störenden Reflexe hervor.

Bildungsgesetze und Wirkung eines erfindungsgemäßen Lichtschachtes wird anhand der FIG 2 und FIG näher erläutert. Bei FIG 2 wird zunächst zugrundegelegt, daß die Eintrittsfenster Fm1, Fm2 und die Innenfenster Fi1, Fi2 in Vertikalebenen V liegen, die voneinander den Querabstand b haben.

Aufgrund der anhand von FIG 1 dargestellten Raumsituation wird nun für den untersten Lichtschacht Li1 der Diagonal Strahl Di1 mit dem Diagonalwinkel ai1 eingezeichnet: Damit ist die Lage der Unterkante Ui1 des Innenfensters Fi1 und der Oberkante Om1 des Eintrittsfensters Fm1 bestimmt.

Der Unterreflektor RUi1 ist hier so angeordnet, daß die Parabel, nach der dieser Reflektor verläuft, eine vertikale Hauptachse hat, und ihr Brennpunkt B1 in der Oberkante Om1 des Eintrittsfensters Fm1 liegt: Damit ist der Diagonalstrahl Di1 ein Brennpunktstrahl und somit der Abstand zwischen dem Brennpunkt B1 und der Unterkante Ui1 des Innenfensters Fi1 gleich dem Abstand von Ui1 in vertikaler Richtung von der zugehörigen Leitlinie der Parabel. Der halbe Abstand dieser Leitlinie von dem Brennpunkt B1 ergibt dann den Scheitelpunkt S1.

Die mit der Höhe des Eintrittsfensters Fm identische Brennweite ist gegeben durch

Der Neigungswinkel ßi1 des ebenen Oberreflektors ROi1 ist gleich dem halben Diagonalwinkel ai1, wobei beide Winkel von der vertikalen Hauptachse gemessen sind.

Anhand des oberen Lichtschachtes Li2, der nach dem gleichen Prinzip konstruiert ist, ist gezeigt, wie Brennpunktstrahlen parallel unter dem Diagonalwinkel ai2 in den Raum umgelenkt werden.

Lichtstrahlen, die den Unterreflektor RUi2 treffen und nicht durch den Brennpunkt gehen, werden sämtlich unter einem Winkel in den Raum reflektiert, der kleiner als der Diagonalwinkel ai2 ist, wie dies anhand des gestrichelten Strahlenganges veranschaulicht ist.

Aufgrund der Lage des Diagonalstrahles Di2 muß auch alles durch den Lichtschacht in den Raum direkt eintretende Licht einen Winkel haben, der kleiner als der Diagonalwinkel ai2 ist.

Bei mehreren Lichtschächten übereinander ist es möglich, diese Lichtschächte identisch auszuführen, und zwar so, wie den untersten. Aufgrund der anhand von FIG 1 erläuterten Raumsituation ergibt sich streng genommen für jeden Lichtschacht ein anderer Diagonalwinkel. Da dieser Diagonalwinkel umso größer ist, je höher der Lichtschacht liegt, resultieren daraus größere Eintritts- und Innenfenster Fm2, Fi2.

Anhand von FIG 2 ist auch ein Lichtschacht angedeutet, der von einem Unterreflektor RUi' - punktiert eingezeichnet - begrenzt ist, wobei das Innenfenster Fi' in einer Ebene liegt, die mit der Vertikalen V einen nach unten offenen spitzen Winkel einschließt. Offensichtlich ist es durch eine solche Bemessung möglich, größere Fensterflächen bei gleichen Abschirmbedingungen zu schaffen.

Bei der Ausführungsform nach FIG 2 erhält das Eintrittsfenster jedes Lichtschachtes Licht aus einem Winkelbereich von 180°. Dies kann dann störend sein, wenn tiefer liegende Gebäudeteile als Sekundärstrahler in Betracht kommen. Es ist dann zweckmäßig, den Winkelbereich für einfallendes Licht durch einen vor den innenlichtschacht gesetzten Außenlichtschacht zu begrenzen, wie dies anhand von FIG 3 gezeigt ist: Innenfenster Fi und Eintriffsfenster Fm des Innenschachtes Li liegen - wie bei FIG 2 - in zwei zueinander parallelen Vertikalebenen V bzw. S. Abweichend von FIG 2 ist die Hauptachse Hi des Unterreflektors RUi um den Hauptachswinkel si gegen die Vertikalebene 5 geneigt.

Der Außenlichtschacht La liegt zwischen einem Außenfenster Pa mit der Oberkante Oa und der Unterkante Ua und dem Eintrittsfenster Fm des Innenlichtschachtes Li. Zwischen der Unterkante Ua des Außenfensters Fa und der Unterkante Um des Eintrittsfensters Fm des Innenlichtschachtes Li liegt ein Unterreflektor RUa, der nach einer Parabel verläuft, deren Brennpunkt B in der Oberkante om des Eintrittsfensters Fm liegt und dessen Hauptachse Ha um den Hauptachswinkel _{E}a gegen die Vertikalebene S geneigt ist.

Zwischen der Oberkante Oa des Außenfensters Fa und der Oberkante om des Eintrittsfensters Fm liegt ein ebener Oberreflektor ROa mit einem Neigungswinkel βa gegen die Hauptachse Ha.

Durch die Unterkante Ua des Außenfensters Pa und die Oberkante om des Eintrittsfensters Fm verläuft der Diagonalstrahl Da, der mit der Hauptachse Ha einen Neigungswinkel aa einschließt. Der Außenlichtschacht La nimmt nur Licht auf und lenkt dieses in den Innenlichtschacht, soweit dessen Einfallswinkel in dem Winkelbereich aa liegt. Dieses Licht wird dann in einen Winkelbereich ai zwischen der Diagonalen Di und der Hauptachse Hi des Innenlichtschachtes Li in den Raum abgestrahlt.

Bei der Ausführungsform der Erfindung nach flG 4 ist ein Teil eines Verbundfensters im Querschnitt dargestellt, wobei die beiden zueinander parallelen Fensterscheiben mit 1 und 2 bezeichnet sind. Zwischen diesen Scheiben sind mit gleichem Abstand übereinander Formkörper 3 mit identischem Querschnitt angeordnet, die außerdem spiegelbildlich gleich zu einer Vertikalebene S - parallel zu den Fensterscheiben - ausgebildet sind. Die Oberflächen der Formkörper sind reflektierend, insbesondere spiegelnd ausgebildet, so daß zwischen übereinander liegenden Formkörpern jeweils ein Außenlichtschacht La und ein Innenlichtschacht Li entsteht. Der Diagonalwinkel a für den Diagonalstrahl D für Außenlichtschacht und Innenlichtschacht ist identisch 90° gegen die Vertikalebene S, in der auch die Hauptachsen der Parabeln der Unterreflektoren liegen: Somit haben auch die Oberreflektoren identischen Neigungswinkel β von 45°.

Eine Anordnung mit Formkörpern dieser Art nimmt Licht aus 5 einem Winkelbereich von 90° zwischen D und S - auf und strahlt es über denselben Winkelbereich - zwischen D und S - gegen Decke und gegenüberliegende Wände des Raumes ab.

Zur Ausblendung direkter Sonnenstrahlung ist zwischen die Lichtschächte und die äußere Fensterscheibe 1 ein an sich bekannter Sonnenschutz 4 in Form von drehbaren Prismenscheiben angeordnet, die sich stets so einstellen lassen, daß - unabhängig vom Sonnenstand - kein Sonnenstrahl in die Lichtschächte eindringen kann.

### Begriffsliste

## Patentansprüche

1. Anordnung zur Ausleuchtung eines Raumes mit Tageslicht, wobei zwischen einem Eintrittsfenster (Fm) mit einer Oberkante (Om) und einer Unterkante (Um) und einem Innenfenster (Fi) mit einer Oberkante (Oi) und einer Unterkante (Ui) ein Innenlichtschacht (Li) mit über seine Breite konstantem Querschnitt angeordnet ist, der durch einen zwischen den parallelen Unterkanten (Um, Ui) von Eintritts- und Innenfenster verlaufenden Unterreflektor (RUi) und einen zwischen den Oberkanten (Om, Oi) sich erstreckenden ebenen Oberreflektor (ROi) begrenzt und durch einen Diagonalstrahl (Di) mit einem Diagonalwinkel (ai) charakterisiert ist, der durch die Unterkante (Ui) des Innenfensters (Fi) und die Oberkante (Om) des Eintrittsfensters (Fm) verläuft, dadurch gekennzeichnet,
daß der Unterreflektor (RUi) im Querschnitt ein Teil einer Parabel ist, deren Hauptachse (Hi) durch die Oberkante (Om) des Eintrittsfensters (Fm) verläuft und mit einer Vertikalebene (V) einen gegen die Decke (P) des Raumes offenen, spitzen Hauptachswinkel (ei) einschließt,
daß der Neigungswinkel (ßi) des Oberreflektors (ROi) des Innenlichtschachtes (Li) maximal gleich dem halben Diagonalwinkel (ai) ist, wobei Neigungswinkel (ßi) und Diagonalwinkel (ai) von der Hauptachse (Hi) der Parabel aus gemessen sind,
daß die Tangente an den Unterreflektor (RUi) in der Unterkante (Ui) des Innenfensters (Fi) parallel zu dem Oberreflektor (ROi) verläuft,
und daß die Decke des Raumes reflektierend ausgebildet ist.

2. Anordnung nach Anspruch 1, dadurch gekennzeichnet, daß das Innenfenster (Fi) in einer Ebene liegt, die mit der Vertikalebene (V) einen nach unten offenen spitzen Winkel einschließt.

3. Anordnung nach Anspruch 2, mit mehreren übereinander angeordneten Innenlichtschächten, dadurch gekennzeichnet, daß alle Innenfenster (Fi) in einer Ebene liegen, die mit der Vertikalen (V) einen nach unten offenen spitzen Winkel einschließt.

4. Anordnung nach Anspruch 1, dadurch gekennzeichnet, daß die Innenfenster (Fi) in der Vertikalebene (V) liegen.

5. Anordnung nach einem der Ansprüche 1 bis 4, dadurch gekennzeichnet, daß das Eintrittsfenster (Fm) des Innenlichtschachtes in einer Vertikalebene liegt.

6. Anordnung nach einem der Ansprüche 1 bis 4, dadurch gekennzeichnet, daß das Eintrittsfenster (Fm) in einer Ebene liegt, die mit der Vertikalen einen nach unten offenen spitzen Winkel einschließt.

7. Anordnung nach Anspruch 4, dadurch gekennzeichnet, daß die Innenfenster (Fi) und die Eintrittsfenster (Fm) in unterschiedlichen Vertikalebenen (V) mit einem Querabstand (b) liegen. 8. Anordnung nach Anspruch 7, dadurch

gekennzeichnet, daß der Hauptachswinkel (si) der Parabel, nach der der Unterreflektor (RUi) verläuft, Null ist und die Brennweite gegeben ist durch die Beziehung
wobei ai der Diagonalwinkel, b der Querabstand der Vertikalebenen (V) ist,
und daß der Neigungswinkel (ßi) des Oberreflektors (ROi) gleich ist dem halben Diagonalwinkel (ai).

9. Anordnung nach Anspruch 5 oder 8, dadurch gekennzeichnet, daß zwischen einem Außenfenster (Fa) mit einer Oberkante (Oa) und einer Unterkante (Ua) und dem Eintrittsfenster (Fm) des Innenlichtschachtes (Li) ein Außenlichtschacht (La) mit einem ebenen Oberreflektor (ROa) und einem Unterreflektor (RUa) angeordnet ist,

daß sich der Unterreflektor (RUa) zwischen der Unterkante (Ua) des Außenfensters (Fa) und der Unterkante (Um) des Eintrittsfensters (Fm) erstreckt und im Querschnitt ein Teil einer Parabel ist, deren Hauptachse (Ha) durch die Oberkante (Om) des Eintrittsfensters (Fm) verläuft und mit der Vertikalen (V) einen gegen den Himmel offenen spitzen Hauptachswinkel (_{E}a) einschließt,
daß sich der Oberreflektor (ROa) zwischen der Oberkante (Oa) des Außenfensters (Fa) und der Oberkante (Om) des Eintrittsfensters (Fm) erstreckt,
daß der Neigungswinkel (ßa) des Oberreflektors (ROa) - gemessen von der Hauptachse (Ha) aus - gleich ist dem halben Diagonalwinkel (aa) eines Diagonalstrahles (Da) des Außenlichtschachtes (La),
wobei der Diagonalstrahl (Da) durch die Unterkante (Ua) des Außenfensters (Fa) und die Oberkante (Om) des Eintrittsfensters (Fm) verläuft und der Diagonalwinkel (aa) von der Hauptachse (Ha) aus gemessen ist.

10. Anordnung nach Anspruch 9 mit mehreren Lichtschächten übereinander, dadurch gekennzeichnet, daß die Außenfenster (Fa) in einer Ebene liegen, die mit einer Vertikalebene einen nach unten offenen spitzen Winkel einschließt.

11. Anordnung nach Anspruch 9 mit mehreren Lichtschächten übereinander, dadurch gekennzeichnet, daß die Außenfenster (Fa) in einer Vertikalebene liegen, die in einem Abstand parallel zu der Ebene der Eintrittsfenster (Fm) verläuft, und daß der Brennpunkt des Unterreflektors (RUa) auf der Oberkante (Om) des Eintrittsfensters (Fm) liegt.

12. Anordnung nach Anspruch 11, dadurch gekennzeichnet, daß die Querschnitte von Innenlichtschacht (Li) und Außenlichtschacht (La) spiegelbildlich gleich zu einer vertikalen Symmetrieebene (S) sind, in der die Eintrittsfenster (Fm) der Innenlichtschächte (Li) liegen.

13. Anordnung nach Anspruch 12, dadurch gekennzeichnet, daß die Hauptachswinkel (ea, _{E}i) der Unterreflektoren (RUa, RUi) gleich Null sind.

14. Anordnung nach einem der Ansprüche 1 bis 13, mit mehreren Lichtschächten übereinander, dadurch gekennzeichnet, daß die Innenlichtschächte (Li) so angeordnet sind und einen solchen Diagonalwinkel (ai) haben, daß eine Person, die an einem vom Fenster am weitesten entfernten Arbeitsplatz sitzt, in Augenhöhe (M) keinen von einem Innenfenster (Fi) ausgehenden Lichtstrahl sieht.

15. Anordnung nach Anspruch 14, dadurch gekennzeichnet, daß sich unter den Lichtschächten in Augenhöhe (M) von an Arbeitsplätzen sitzenden Personen ein Sichtfenster (Fio) befindet, das durch eine Jalousie (N) oder dergleichen abdeckbar ist. 16. Anordnung nach einem der Ansprüche 1 bis 15, dadurch gekennzeichnet, daß vor den Eintrittsfenstern (Fm) bzw. den Außenfenstern (Fa) ein Sonnenschutz angeordnet ist.

17. Anordnung nach einem der Ansprüche 1 bis 16, dadurch gekennzeichnet, daß die Lichtschächte von übereinander angeordneten Formkörpern (3) mit identischem Querschnitt und reflektierenden Oberflächen begrenzt sind.

## Claims

1. An arrangement for illuminating a room with daylight wherein, between an inlet window (Fm) having an upper edge (Om) and a lower edge (Um) and an inner window (Fi) having an upper edge (Oi) and a lower edge (Ui) there is arranged an inner light shaft (Li) whose cross-section is constant over its breadth, and which is delimited by a lower reflector (RUi) which extends between the parallel lower edges (Um, Ui) of inlet window and inner window, and a flat upper reflector (ROi) which extends between the upper edges (Om, Oi), and is characterised by a diagonal beam (Di) with a diagonal angle (ai) which passes through the lower edge (Ui) of the inner window (Fi) and the upper edge (Om) of the inlet window (Fm); characterised in that:
in cross-section, the lower reflector (RUi) forms part of a parabola whose main axis (Hi) passes through the upper edge (Om) of the inlet window (Fm) and forms, with a vertical plane (V), an acute axial angle (si) which is open towards the ceiling (P) of the room;
the angle of inclination (pi) of the upper reflector (ROi) of the inner light shaft (Li) is, at the maximum, equal to half the diagonal angle (ai), where the angle of inclination (pi) and the diagonal angle (ai) are measured from the main axis (Hi) of the parabola;
the tangent to the lower reflector (RUi) in the lower edge (Ui) of the inner window (Fi) extends in parallel to the upper reflector (ROi); and
the ceiling of the room is designed to be reflective.

## Claims

2. An arrangement as claimed in Claim 1, characterised in that the inner window (Fi) is located in a plane which forms an acute angle, open at the bottom, with the vertical plane (V).

3. An arrangement as claimed in Claim 2, comprising a plurality of inner light shafts arranged one-above-another, characterised in that all the inner windows (Fi) are located in a plane which forms an acute angle, open at the bottom, with the vertical plane (V).

4. An arrangement as claimed in Claim 1, characterised in that the inner window (Fi) are located in the vertical plane (V).

5. An arrangement as claimed in one of the Claims 1 to 4, characterised in that the inlet window (Fm) of the inner light shaft is located in a vertical plane.

-6. An arrangement as claimed in one of the Claims 1 to 4, characterised in that the inlet window (Fm) is located in a plane which forms an acute angle, open at the bottom, with the vertical plane.

7. An arrangement as claimed in Claim 4, characterised in that the inner windows (Fi) and the inlet windows (Fm) are arranged in different vertical planes (V) transversely spaced by the distance (b).

8. An arrangement as claimed in Claim 7, characterised in that the main axial angle (si) of the parabola in accordance with which the lower reflector (ROi) extends, is zero, and the focal length is gowerned by the equation:
wherein ai is the diagonal angle, and b is the transverse spacing between the vertical planes (V); and
that the angle of inclination (pi) of the upper reflector (ROi) is equal to half the diagonal angle (ai).

9. An arrangement as claimed in Claim 5 or 8, characterised in that between an outer window (Fa) having an upper edge (Oa) and a lower edge (Ua) and the inlet window (Fm) of the inner light shaft (Li), is arranged an outer light shaft (La) with a flat upper reflector (ROa) and a lower reflector (RUa);
the lower reflector (RUa) extends between the lower edge (Ua) of the outer window (Fa) and the lower edge (Um) of the inlet window (Fm) and, in cross-section, forms part of a parabola whose main axis (Ha) passes through the upper edge (Om) of the inlet window (Fm), and forms an acute main axial angle (sa), open at the top, with the vertical plane (V);
the upper reflector (ROa) extends between the upper edge (Oa) of the outer window (Fa) and the upper edge (Om) of the inlet window (Fm);
the angle of inclination (pa) of the upper reflector (ROa) - measured from the main axis (Ha) - is equal to half the diagonal angle (aa) of a diagonal beam (Da) of the outer light shaft (La);
where the diagonal beam (Da) passes through the lower edge (Ua) of the outer window (Fa) and the upper edge (Om) of the inlet window (Fm), and the diagonal angle (aa) is measured from the main axis (Ha).

10. An arrangement as claimed in Claim 9, comprising a plurality of light shafts arranged one-above-another, chacterised in that the outer windows (Fa) are arranged in a plane which forms an acute angle, open at the bottom, with a vertical plane.

11. An arrangement as claimed in Claim 9, comprising a plurality of light shafts arranged one-above-another, characterised in that the outer windows (Fa) are located in a vertical plane which extends in parallel to the plane of the inlet windows (Fm) at an interval therefrom, and that the focal point of the lower reflector (RUa) is located on the upper edge (Om) of the inlet window (Fm). 12. An arrangement as claimed in Claim 11, characterised in that the cross-sections of the inner light shaft (Li) and outer light shaft (La) are mirror-images to a vertical plane of symmetry (S) in which the inlet windows (Fm) of the inner light shafts (Li) are located.

13. An arrangement as claimed in Claim 12, characterized in that the main axial angles (sa, si) of the lower reflectors (RUa, RUi) are zero.

14. An arrangement as claimed in one of Claims 1 to 13, comprising a plurality of light shafts arranged one-above-another, characterised in that the inner light shafts (Li) are so arranged and possess such a diagonal angle (ai) that an individual, who is seated at a work-station furthest removed from the window, at eye level, perceives no light beam emanating from an inner window (Fi).

15. An arrangement as claimed in Claim 14, characterised in that, beneath the light shafts at the eye level (M) of individuals seated at workstations, there is arranged a viewing window (Fio) which can be covered by a venetian blind (N) or the like.

16. An arrangement as claimed in one of Claims 1 to 15, characterised in that a sunshield is arranged in front of the inlet window (Fm) or the outer windows (Fa).

17. An arrangement as claimed in one of Claims 1 to 16, characterised in that light shafts are delimited by moulded components (3) which are arranged one-above-another and which have an identical cross-section and reflective surfaces.

## Revendications

1. Dispositif pour l'éclairage d'un local à la lumière du jour, comprenant, entre une fenêtre d'entrée (Fm), présentant un bord supérieur (Om) et un bord inférieur (Um), et une fenêtre inférieure (Fi), présentant un bord supérieur (Oi) et un bord inférieur (Ui), un puits de lumière intérieur (Li) ayant une section droite constante sur sa largeur, qui est délimité par un réflecteur inférieur (RUi) s'étendant entre les bords inférieurs parallèles (Um, Ui) des fenêtres d'entrée et intérieure et un réflecteur plan (ROi), s'étendant entre les bords supérieurs (Om, Oi), puits de lumière intérieur qui est défini par un rayon diagonal (Di), avec un angle de diagonale (ai), passant par le bord inférieur (Ui) de la fenêtre intérieure (Fi) et le bord supérieur (Om) de la fenêtre d'entrée (Fm), caractérisé en ce
que le réflecteur inférieur (RUi) constitue, en section droite, une partie d'une parabole dont l'axe principal (Hi) passe par le bord supérieur (Om) de la fenêtre d'entrée (Fm) et forme avec un plan vertical (V) un angle d'axe principal aigu (si) qui s'ouvre vers le plafond (P) du local,
que l'angle d'inclinaison (βi) du réflecteur supérieur (ROi) du puits de lumière (Li) est tout au plus égal à la moitié de l'angle de diagonale (ai), l'angle d'inclinaison (βi) et l'angle de diagonale (ai) étant mesurés à partir de l'axe principal (Hi) du parabole,
que la tangente au réflecteur inférieur (RUi) passe par le bord inférieur (Ui) de la fenêtre intérieure (Fi), parallèlement au réflecteur supérieur (ROi), et que le plafond du local est rendu réfléchissant.

2. Dispositif selon la revendication 1, caractérisé en ce que la fenêtre intérieure (Fi) est située dans un plan renfermant avec le plan (V) un angle aigu s'ouvrant vers le bas.

3. Dispositif selon la revendication 2, comprenant plusieurs puits de lumière intérieurs disposés l'un au-dessus de l'autre, caractérisé en ce que toutes les fenêtres intérieures (Fi) sont situées dans un plan formant avec la verticale (V) un angle aigu s'ouvrant vers le bas.

4. Dispositif selon la revendication 1, caractérisé en ce que les fenêtres intérieures (Fi) sont situées dans le plan vertical (V).

5. Dispositif selon une des revendications 1 à 4, caractérisé en ce que la fenêtre d'entrée (Fm) du puits de lumière intérieur est située dans un plan vertical.

6. Dispositif selon une des revendications 1 à 4, caractérisé en ce que la fenêtre d'entrée (Fm) est située dans un plan formant avec la verticale un angle aigu s'ouvrant vers le bas.

7. Dispositif selon la revendication 4, caractérisé en ce que les fenêtres intérieures (Fi) et les fenêtres d'entrée (Fm) sont situées dans des plans verticaux (V) différents, présentant un espacement transversal (b).

8. Dispositif selon la revendication 7, caractérisé en ce que l'angle d'axe principal (ei) de la parabole, correspondant au profil du réflecteur inférieur (RUi), est nul et la distance focale est fixée par la relation
où ai = l'angle de diagonale et b = l'espacement transversal des plans verticaux (V),
et que l'angle d'inclinaison (ßi) du réflecteur supérieur (ROi) est égal à la moitié de l'angle de diagonale (ai).

9. Dispositif selon la revendication 5 ou 8, caractérisé en ce qu'un puits de lumière extérieur (La), présentant un réflecteur supérieur plan (ROa) et un réflecteur inférieur (RUa), est disposé entre une fenêtre extérieure (Fa) avec un bord supérieur (Oa) et un bord inférieur (Ua) et une fenêtre d'entrée (Fm) du puits de lumière (Li),
en ce que le réflecteur inférieur (RUa) s'étend entre le bord inférieur (Um) de la fenêtre extérieure (Fa) et le bord inférieur (Um) de la fenêtre d'entrée (Fm) et présente en coupe transversale la forme d'une partie d'une parabole dont l'axe principal (Ha) passe par le bord supérieur (Om) de la fenêtre d'entrée (Fm) et forme avec la verticale (V) un angle d'axe principal (sa) qui est un angle aigu ouvert vers le haut,
que le réflecteur supérieur (ROa) s'étend entre le bord supérieur (Oa) de la fenêtre extérieure (Fa) et le bord supérieur (Om) de la fenêtre d'entrée (Fm),
et que l'angle d'inclinaison (pa) du réflecteur supérieur (ROa) - mesuré à partir de l'axe principal (Ha) - est égal à la moitié de l'angle de diagonale (aa) d'un rayon diagonal (Da) du puits de lumière extérieur (La), le rayon (Da) passant par le bord inférieur (Ua) de la fenêtre extérieure (Fa) et par le bord supérieur (Om) de la fenêtre d'entrée (Fm) et l'angle de diagonale (aa) étant mesuré à partir de l'axe principal (Ha).

10. Dispositif selon la revendication 9, comprenant plusieurs puits de lumière l'un au-dessus de l'autre, caractérisé en ce que les fenêtres extérieures (Fa) sont situées dans un plan formant avec un plan vertical un angle aigu ouvert vers le bas.

11. Dispositif selon la revendication 9, comprenant plusieurs puits de lumière l'un au-dessus de l'autre, caractérisé en ce que les fenêtres extérieures (Fa) sont situées dans un plan vertical s'étendant parallèlement à distance du plan des fenêtres d'entrée (Fm) et que le foyer du réflecteur (RUa) est situé sur le bord supérieur (Om) de la fenêtre d'entrée (Fm).

12. Dispositif selon la revendication 11, caractérisé en ce que les sections droites du puits de lumière intérieure (Li) et du puits de lumière extérieur (La) sont identiques et symétriques par rapport à un plan de symétrie vertical (S) dans lequel sont situées les fenêtres d'entrée (Fm) des puits de lumière intérieurs (Li).

13. Dispositif selon la revendication 12, caractérisé en ce que les angles d'axe principal (sa, si) des réflecteurs inférieurs (RUa, RUi) sont égaux à zéro.

14. Dispositif selon une des revendications 1 à 13, comprenant plusieurs puits de lumière l'un au-dessus de l'autre, caractérisé en ce que les puits de lumière intérieurs (Li) sont disposés de telle manière et possèdent un angle de diagonale (ai) tel qu'une personne assise au poste de travail le plus éloigné de la fenêtre ne voit pas, à la hauteur des yeux (M), de rayon lumineux provenant d'une fenêtre intérieure (Fi).

15. Dispositif selon la revendication 14, caractérisé en ce qu'une fenêtre d'observation (Fio), pouvant être couverte par un store (N) ou un dispositif analogue, est située sous les puits de lumière, à la hauteur des yeux (M) de personnes assises à des postes de travail.

16. Dispositif selon une des revendications 1 à 15, caractérisé en ce qu'une protection pare- soleil est disposée devant les fenêtres d'entrée (Fm) ou devant les fenêtres extérieures (Fa).

17. Dispositif selon une des revendications 1 à 16, caractérisé en ce que les puits de lumière sont délimités par des pièces façonnées (3) disposées l'une au-dessus de l'autre, pièces qui ont la même section droite et qui présentent des surfaces réfléchissantes.
